# DEMANDE DE BREVET EUROPEEN

(11) **EP 0 315 251 A1**
(43) Date de publication de la demande: **10.05.1989**
(21) Numéro de dépôt: 88202374.0
(22) Date de dépôt: 25.10.1988
(51) Int. Cl.: F24B 1/188, F24B 7/02

(54) **Foyer comportant un dispositif de récupération de chaleur**

(30) Priorité: 06.11.1987 BE 8701258
(71) Demandeur: GEROFINA S.A., Luxembourg (LU)
(72) Inventeur: Lambert, Albert, B-5290 Clavier (BE)
(74) Mandataire: Pieraerts, Jacques

(57) **Abrégé**

Foyer comportant un dispositif de récupération de la chaleur contenue dans la fumée dégagée par combustion d'un combustible tel que, par exemple, le bois, ledit dispositif de récupération étant disposé à l'intérieur d'une enceinte formée de deux parois latérales, d'une paroi arrière et d'une paroi frontale comportant une entrée de chargement. Le dispositif de récupération étant réalisé sous la forme d'un ensemble de conduits (4, 5) qui captent la fumée de combustion à proximité de la paroi arrière et dans la partie supérieure de l'enceinte précitée pour les conduire vers la paroi frontale précitée et les diriger ensuite vers le haut pour pénétrer dans une chambre horizontale (7) située dans la partie supérieure de l'enceinte.

## Description

La présente invention concerne un foyer comportant un dispositif de récupération de la chaleur contenue dans les gaz et les fumées dégagées par un combustible tel que, par exemple mais non exclusivement, le bois, ledit dispositif de récupération étant disposé à l'intérieur d'une enceinte formée entre autres de deux parois latérales, d'une paroi arrière et d'une paroi frontale comportant une porte de chargement pour le combustible.

La récupération de la chaleur dégagée par les gaz et les fumées produit par un foyer a déjà été tentée de différentes manières qui vont d'une conception très primitive jusqu'à des solutions plus sophistiquées qui n'ont malheureusement pas procuré la solution désirée.

On connaît par exemple les anciens poêles dont la buse d'évacuation des fumées traversait, pratiquement à l'horizontale, la pièce à chauffer. Ceci permettait une bonne dispersion des calories contenus dans les fumées, par simple convection, il est bon de signaler que cet usage a disparu par souci d'esthétique et de sécurité. L'utilisation du bois comme combustible, dans une situation de l'espèce, présentait un certain danger du fait du dépôt de créosote goudronneux dans la buse ou conduit d'évacuation. Ce dépôt de créosote goudronneux est encore aujourd'hui la cause de nombreux feux de cheminée et résulte de deux situation bien connues : d'une part une température d'entrée dans la cheminée insuffisamment élevée (la température idéale se situerait aux environs de 200°C) et, d'autre part, de fumées trop chargées en créosote résultant d'une insuffisance de la combustion par manque d'air d'alimentation primaire. Dans ce dernier cas, ces deux phénomènes étant réunis, on assiste à une condensation dans les conduits de la cheminée et donc à un dépôt de créosote goudronneux dans ces conduits.

Une version améliorée visant la récupération des calories est fournie par les poêles dits à "récupérateurs" qui disposent, au dessus du corps de chauffe, d'espaces clos, de dimensions dégressives ou non, de telle sorte que les fumées soient amenées a parcourir le trajet le plus long possible pour abandonner dans la pièce à chauffer les calories qu'elles contiennent. L'inconvénient de ce système, outre l'encombrement qu'il suppose, doit être vu dans le fait que le tirage (ou aspiration de la fumée) est souvent insuffisant et que les remous créés dans ces "boîtes à récupération des calories" conduisent aux mêmes ennuis causés par des dépôts de créosote goudronneux auxquels il a été fait allusion plus haut.

On connaît également de nombreux systèmes dénommés "turbo" ou "catalytiques". Une autre solution déjà essayée consiste à monter à l'arrière du corps de chauffe une poste combustion destinée à enflammer les éléments combustibles encore contenus dans les fumées en mettant celles-ci en contact avec de l'oxygène préchauffé auquel on a ajouté un catalyseur chimique. La combustion réalisée en un tel endroit a pour conséquence que les fumées débarrassées de la plus grande partie de leur créosote, parcourent un trajet de quelques dizaines de centimètres (selon les circonstances) avant de se jeter dans la cheminée d'évacuation. Ce principe de récupération serait à considérer comme le plus sûr et le plus performant à l'heure actuelle.

L'invention a pour but de remédier aux inconvénients dont les principes ont été résumés ci-dessus et de fournir une solution parfaitement acceptable aux problèmes causés lors de la récupération des gaz et des fumées dans des foyers du type considéré.

Pour réaliser cet objectif conformément à l'invention, le dispositif de récupération selon l'invention est réalisé sous la forme d'un ensemble de conduits qui captent les gaz et les fumées de combustion à proximité de la partie arrière et dans la partie supérieure de l'enceinte précitée pour les conduire vers la partie frontale précitée et les diriger ensuite vers le haut pour pénétrer dans une chambre horizontale située dans la partie supérieure de l'enceinte d'où les gaz et les fumées sont évacués par un manchon se raccordant a une cheminée d'évacuation.

Dans une première forme de réalisation, l'ensemble de conduits précités est constitué de conduits présentant un orifice d'entrée pour les gaz et les fumées, disposé à la partie supérieure du conduit, lesdits conduits etant ensuite prolongés par des conduits qui traversent l'enceinte précitée depuis la partie arrière en direction de la partie frontale pour se diriger ensuite vers le haut et pénétrer dans la chambre horizontale précitée.

Dans une forme de réalisation qui peut être constituée comme une variante de l'invention, le conduit précité est constitué d'un jeu de chicanes qui dirigent les gaz et les fumées entre deux parois latérales depuis un orifice d'entrée pour les gaz et les fumées, disposé à la partie supérieure du conduit, lesdites chicanes débouchant à leur partie supérieure dans la chambre horizontale précitée.

Selon une caractéristique remarquable de l'invention, l'enceinte précitée destinée à recevoir ledit dispositif présente à sa partie inférieure une lumière d'admission pour l'air ambiant et à sa partie supérieure une lumière, prévue dans une seconde chambre horizontale faisant partie du foyer et par laquelle l'air rechauffé entre les parois de l'enceinte et une paroi arrière faisant partie du dispositif précité peut être restitué à l'extérieur du foyer.

D'autres détails et avantages de l'invention ressortiront de la description qui sera donnée ci-après d'un foyer comportant un dispositif de récupération de la chaleur contenue dans les gaz et les fumées.

Cette description n'est donnée qu'à titre d'exemple et ne limite pas l'invention. Les notations de référence se rapportent aux figures ci-annexées.
La figure 1 est une vue en perspective du foyer selon l'invention montrant en partie le dispositif de récupération selon l'invention.
La figure 2 est une vue analogue à la figure 1 mais ne montrant que le seul dispositif de récupération de la chaleur contenue dans la fumée dégagée par la combustion d'un combustible.

Le foyer représenté par la figure 1 et à titre purement exemplatif, comporte des parois latérales 1, une paroi arrière, qui n'est pas visible au dessin, et une paroi frontale 2 présentant un orifice de chargement 3. Quoi que le foyer selon l'invention comporte encore d'importants détails qui seront traités ci-après, il faut considérer que l'essentiel des perfectionnements, visant à provoquer une récupération aussi totale que possible de la chaleur contenue dans la fumée, consiste à prévoir un ensemble de conduits qui capte la fumée de combustion à proximité de la paroi arrière du foyer. En réalité, le dispositif comporte deux conduits 4′, 5′ présentant chacun un orifice d'entrée 6, 7 pour la fumée qui est situé à la partie arrière et supérieure de l'enceinte du foyer. Les conduits comprennent une première partie 4′, 5′ se dirigeant vers le bas et présentent ensuite une deuxième partie horizontale 4˝, 5˝ qui est dirigée vers l'avant du foyer pour communiquer avec une troisième partie qui est disposée verticalement et qui débouche à leur sommet dans une chambre horitzontale 8 qui s'étend sur pratiquement toute la surface supérieure de l'enceinte. Cette chambre 8 est en communication avec une cheminée représentée par la référence 9.

On observe ainsi que la fumée dégagée par la combustion à l'intérieur de l'enceinte est forcée de circuler sur le circuit le plus long possible à l'intérieur de cette enceinte.

Le but du dispositif est de prélever la plus grande partie possible de calories que peut produire n'importe quelle forme de combustion tout en conservant à la fumée, à l'état purifié ou non, à son entrée dans la cheminée la température minimale évitant le phénomène bien connu de la condensation.

Dans une forme de réalisation qui est formellement revendiquée, l'ensemble de conduits 4, 5 peut être remplacé par un jeu de chicanes qui conduisent la fumée depuis un orifice d'entrée vers une sortie qui met ce jeu de chicanes en communication avec la chambre horizontale 8. Dans ce cas, les gaz chauds circulent latéralement sur de grandes surfaces, ce qui est un objectif de l'invention.

A la figure 2 on remarque que les conduits verticaux 4′, 5′ sont fixés sur une paroi 10 qui fait partie du dispositif et qui s'étend jusqu'à une sole 11 qui peut être constituée par un matériau réfractaire ou par une tôle.

Le foyer selon l'invention comporte à sa partie inférieure et frontale un orifice d'admission 12 dans lequel pénètre l'air ambiant, cette orifice 12 crée, sous la sole 1 1, un espace 13 qui est en communication, par l'espace vertical situé au-delà de la paroi 10, avec une seconde chambre horizontale 14, située à la partie supérieure du dispositif. Cette autre chambre horizontale 14 présente un orifice 15 par laquelle s'échappe l'air réchauffé. Il est évident que la circulation de l'air ambiant dans ce second circuit peut se faire par un ventilateur aspirant ou refoulant l'air destiné à circuler dans ce circuit.

De la description d'un foyer comportant un dispositif de récupération selon l'invention résulte clairement que l'ensemble des conduits 4, 5 constituent le parcours le plus long possible qui puisse être imposé à la fumée dont on désire récupérer les calories. Un très grand avantage doit être vu dans le fait que les parties les plus exposées à un échauffement élevé se situent à l'arrière du foyer de telle sorte qu'on ne doit plus craindre un échauffement excessif de la paroi frontale et de la porte de chargement du foyer. Ceci est effectivement un objectif très important de l'invention.

Il est clair aussi que toute autre modification du profil des conduits peut être envisagée dans l'optique de leur donner un trajet aussi long que possible de façon à en récupérer le maximum de calories.

Il est évidemment également possible de modifier le parcours auquel est soumis l'air ambiant lors de son passage dans le foyer, mais il est clair également que le choix des composantes telles qu'elles ont été décrites dans la présente demande, constitue une solution optimale aux problèmes énoncés dans le préambule.

## Revendications

1. Foyer comportant un dispositif de récupération de la chaleur contenue dans la fumée dégagée par combustion d'un combustible tel que, par exemple mais non exclusivement, le bois, ledit dispositif de récupération étant disposé à l'intérieur d'une enceinte formée entre autres de deux parois latérales, d'une paroi arrière et d'une paroi frontale comportant une entrée pour introduire le combustible, caractérisé en ce que le dispositif de récupération selon l'invention est réalisé sous la forme d'un ensemble de conduits (4, 5) qui captent la fumée de combustion à proximité de la paroi arrière et dans la partie supérieure de l'enceinte précitée pour les conduire vers la paroi frontale précitée et les diriger ensuite vers le haut pour pénétrer dans une chambre horizontale (8) située dans la partie supérieure de l'enceinte d'où la fumée est évacuée par un manchon se raccordant à une cheminée d'évacuation (7).

2. Foyer selon la revendication 1, caractérisé en ce que l'ensemble de conduits précités est constitué de deux conduits (4, 5) présentant chacun un orifice d'entrée (6, 7) pour la fumée et ou chaque conduit comporte à la partie supérieure d'un premier conduit (4′, 5′), ledit premier conduit (4′, 5′) étant ensuite prolongé par un second conduit (4˝, 5˝) qui traverse l'enceinte précitée depuis la paroi arrière en direction de la paroi frontale pour se diriger ensuite vers le haut sous la forme d'un troisième conduit (4‴, 5‴) et pénétrer dans la chambre horizontale précitée (8).

3. Foyer selon la revendication 1, caractérisé en ce que l'ensemble de conduits précités est constitué par un ensemble de chicanes qui dirigent la fumée entre deux parois latérales depuis un orifice d'entrée pour la fumée, disposé à la partie supérieure du conduit, lesdites chicanes débouchant à leur partie supérieure dans la chambre horizontale précitée (8).

4. Foyer selon l'une quelconque des revendications 1 - 3, caractérisé en ce que l'enceinte précitée destinée a recevoir ledit dispositif présente à sa partie inférieure une première lumière d'admission (12) pour l'air ambiant et, à sa partie supérieure, une deuxième lumière (15), prévue dans une autre chambre horizontale (14) faisant partie du foyer et par laquelle l'air rechauffé entre les parois de l'enceinte et une paroi arrière (10) faisant partie du dispositif précité peut être restitué à l'extérieur du foyer.

5. Dispositif de récupération à utiliser dans un foyer suivant l'une des revendications 1-4, caractérisé en ce qu'il comporte un ensemble de conduits (4, 5).
